# EUROPÄISCHE PATENTANMELDUNG

(11) **EP 1 870 351 A1**
(43) Veröffentlichungstag der Anmeldung: **26.12.2007**
(21) Anmeldenummer: 07110257.8
(22) Anmeldetag: 14.06.2007
(51) Int. Cl.: B65D 81/38

(54) **Thermohülle für Babyfläschchen**

(30) Priorität: 20.06.2006 DE 102006028302
(71) Anmelder: Mandachescu, Catalin Viorel, 81371 München (DE)
(72) Erfinder: Mandachescu, Catalin Viorel, 81371 München (DE)
(74) Vertreter: Lermer, Christoph

(57) **Zusammenfassung**

Die Erfindung betrifft eine temperaturisolierende (wärme- bzw. kälteisolierende) Hülle für Fläschchen, insbesondere Babyfläschchen, bestehend aus einer Thermoisolierung 1 und einer Oberhülle 3. Sie ist dadurch gekennzeichnet, dass sie während des Babyfütterungsvorgangs die Temperatur des Fläschcheninhalts über einen für die Nahrungsaufnahme notwendigen Zeitraum (ca. 30 Minuten) konstant hält sowie durch ihre weiche und griffige Materialoberfläche Gerüche speichern und abgeben kann und so dem natürlichen Stillvorgang nachempfundene taktile und Geruchsempfindungen für das Baby liefert.

## Beschreibung

### TECHNISCHES GEBIET

Die Erfindung betrifft eine wärme- bzw. kälteisolierende Hülle für Flaschen, insbesondere für Babyfläschchen.

### STAND DER TECHNIK

Nahrung für Babys, die nicht oder nicht ausschließlich gestillt werden, wird ihnen üblicherweise in kleinen Glas- oder Plastikfläschchen verabreicht, aus der sie gesaugt werden kann. Dabei handelt es sich um flüssige Nahrung wie Pulvermilch, Trinkbrei, abgepumpte Muttermilch oder Getränke wie Tee, Wasser oder Saft. Bevor das Baby gefüttert werden kann, wird die Nahrung in der Flasche normalerweise auf die optimale Trinktemperatur von 36 bis 37° C erwärmt. Die Babyfläschchen können aus Glas oder Plastik beschaffen sein, der an der Öffnung der Flaschen angebrachte Sauger aus Silikon oder Latex.

Bekannt ist, die Temperatur der Babynahrung mithilfe einer speziellen Thermometervorrichtung (vgl. CH000000504865A) zu messen und mithilfe einer Wärmeisolation aus geschäumtem Kunststoff für eine Trinkflasche ("Babyflasche") für Kleinkinder warm zu halten, wie in der DE000020207148U1 beschrieben. Das Trinken aus einer Plastik- oder Glasflasche weicht jedoch dennoch in einigen wesentlichen Merkmalen vom natürlichen Trinken aus der Mutterbrust ab.

### AUFGABE DER ERFINDUNG

Ausgehend davon liegt der Erfindung die Aufgabe zugrunde, ein Babyfläschchen für eine Nahrungsaufnahme bereitzustellen, die einer natürlichen Nahrungsaufnahme aus der Mutterbrust weitgehend nachempfunden ist.

### TECHNISCHE LÖSUNG

Diese Aufgabe wird gelöst durch die Bereitstellung einer Hülle für Flaschen, insbesondere Babyfläschchen, nach Anspruch 1. Vorteilhafte Merkmale ergeben sich aus den abhängigen Ansprüchen.

Demnach ist eine wärme- bzw. kälteisolierende Hülle für Flaschen, insbesondere für Babyfläschchen, vorgesehen, umfassend eine Thermoisolierung und eine die Thermoisolierung umschließende Oberhülle, wobei die Hülle eine Aufnahme zur Aufnahme des Flasche und eine Öffnung zum Einbringen und/oder Herausnehmen der Flasche aus der Hülle aufweist Die Thermoisolierung und/oder die Oberhülle sind im Wesentlichen aus einem weichen, flexiblen Material hergestellt.

Es wurde erkannt, dass das Trinken aus einer Plastik- oder Glasflasche in einigen wesentlichen Merkmalen vom natürlichen Trinken aus der Mutterbrust abweicht.

Zum einen kann eine Temperaturveränderung der Nahrung stattfinden, da das Baby je nach Nahrungsmenge und eigener Aktivität zwischen 5 und 30 Minuten braucht, um die Nahrung aus der Flasche zu saugen. Außerdem können Babys und Kleinkinder beim Trinken aus der Flasche Pausen von bis zu 30 Minuten einlegen. Während dieser Zeit kann die Nahrung in der Flasche abkühlen (z.B in der kühlen Jahreszeit) bzw. sich zu stark erwärmen (z.B. wenn die Flasche versehentlich im direkten Sonnenlicht abgestellt wurde). Je nach Außentemperatur weicht die Nahrungstemperatur am Ende der Babymahlzeit mehr oder weniger von der optimalen Temperatur (36 bis 37°C) ab. Das kann die Verdauung des Babys beeinträchtigen.

Zum anderen erhält das Baby, das aus der Mutterbrust trinkt, wechselnde taktile Reize, wenn es mit seinen Händchen die Brust anfasst, drückt, kneift, usw. Entwicklungspsychologen haben festgestellt, dass diese taktilen Erlebnisse wichtige Anreize für die geistige Entwicklung des Menschen liefern. Die harte Flaschenoberfläche, die sich auf Druck hin nicht verändert, kann solche oder vergleichbare Reize für das Baby nicht liefern. Damit fehlt den durch die Flasche ernährten Babys ein wichtiger Faktor, der ihre Entwicklung stimuliert.

Auch das Geruchsempfinden ist unterschiedlich. Während das Baby, das aus der Mutterbrust trinkt, den typischen Körpergeruch seiner Mutter einatmet, der beruhigend / entspannend wirkt und ein Sicherheitsgefühl vermittelt, kann die glatte Flaschenoberfläche Gerüche nur schlecht speichern. Deswegen kann diese entspannende Wirkung sich nicht entfalten. Wird das Baby in Abwesenheit der Mutter von einer anderen Person gefüttert, kann die Nahrungsaufnahme zum Problem werden.

Dagegen hält erfindungsgemäß die Hülle während des Babyfütterungsvorgangs die Temperatur des Fläschcheninhalts über einen für die Nahrungsaufnahme notwendigen Zeitraum (ca. 30 Minuten, bis zu 60 Minuten) konstant, kann durch ihre weiche und griffige Materialoberfläche Gerüche speichern und abgeben und stellt so dem natürlichen Stillvorgang nachempfundene taktile und Geruchsempfindungen für das Baby bereit.

Die Temperatur der mit einem Fläschchen verabreichten Babynahrung wird im Verlauf der Nahrungsaufnahme konstant gehalten. Zusätzlich erreichen die taktilen Reize und die Geruchsempfindungen für das Baby dem Optimum, sind also dem natürlichen Stillvorgang angepasst. Es soll auch möglich sein, ein sich in dem Fläschchen befindliches warmes Getränk über einen längeren Zeitraum hinweg auf einer zum Trinken geeigneten Temperatur zu halten. Des weiteren verhilft die Erfindung dazu, das Greifen und Halten von Gegenständen zu üben sowie bietet einen sicheren Schutz des Babys gegen das Zerbrechen von Glasflaschen, wenn diese versehentlich fallen gelassen werden.

Diese Ziele werden durch eine Thermoisolierung, und eine weiche und griffige Oberfläche erreicht, die Gerüche speichern kann.

Die mit der Erfindung erzielten Vorteile bestehen insbesondere im folgenden:
- Die Prozedur der Nahrungsaufnahme des Babys wird dem Optimum einer natürlichen Ernährung durch die Mutterbrust hinsichtlich der taktilen und Geruchserlebnisse angeglichen. Dadurch wird die Entwicklung eines Babys, die maßgeblich in den ersten Lebenswochen geprägt wird, günstig beeinflusst.
- Die verabreichte Nährung behält länger ihre konstante Temperatur, und hat damit eine für die Verdauung optimale Temperatur.
- Auch bei einer kurzfristigen Unterbrechung der Nahrungsaufnahme, die bei Säuglingen häufiger vorkommen, kann die Temperatur der Nahrung konstant optimal gehalten werden.
- Das Fläschchen muss nicht beim Unterbrechen des Fütterungsvorgangs in eine wärmeisolierende Vorrichtung gestellt werden, da es sich bereits zu Beginn des Fütterungsvorgangs in der Thermohülle befindet. Dadurch werden zusätzlich Temperaturschwankungen vermieden.
- Die Nahrungsverabreichung insbesondere durch dritte Personen (also nicht die leibliche Mutter) wird für das Baby stressfreier, da es den Geruch seiner Mutter in der Thermohülle riechen kann, falls die Mutter die Oberhülle vorher am Körper getragen hat.
- Die Thermohülle erfüllt außerdem eine Sicherheitsfunktion: Falls die Nahrung aus einem Glasfläschchen getrunken wird, schützt sie das Fläschchen davor, zu Bruch zu gehen, etwa wenn es fallengelassen wird.
- Durch die abnehmbare und waschbare Außenhülle genügt die Thermohülle höchsten hygienischen Ansprüchen.

Insbesondere weist die Hülle eine Außenkontur in Form zweier an ihren Grundflächen verbundener Kegel und/oder Kegelstümpfe auf. Die Form der Thermohülle und der Oberhülle kann beispielsweise der Form zweier aufeinander gestellter Kegel nachempfunden sein, was die taktilen Reize für das Baby vielfältiger macht.

Bevorzugt kann die Hülle eine im Wesentlichen runde oder ovale Außenkontur aufweisen.

Die Hülle kann auch eine Außenkontur in Form eines Kegels (Konus) bzw. eines Kegelstumpfes aufweisen. Die einzelnen Formen und Gestaltungen bewirken, dass die taktilen Reize für das Baby variiert werden. Die Hülle kann jedoch auch als Quadrat, Raute, Zylinder, Rechteck, in Form einer Sanduhr, etc. ausgebildet sein.

Die Oberhülle ist insbesondere als Stoffumhüllung mit wenigstens einer Öffnung ausgebildet. Die Oberhülle kann farblich gestaltet sein, beispielsweise wie folgt: roter Hintergrund mit schwarzen geometrisch angeordneten Mustern. Im Allgemeinen können verschiedene Farben und Muster verwendet werden, insbesondere warme Farben für Babyaugen, Muster wie Tiere, Figuren, Fotos, etc. Die farbliche Gestaltung bewirkt, dass , die visuelle Entwicklung des Babys laut Erkenntnissen der Entwicklungspsychologie zusätzlich gefördert wird. Zusätzlich können in der Hülle Einrichtungen vorgesehen sein, die Audio-Erlebnisse ermöglichen, z.B. durch den Einbau eines oder mehrerer Glöckchen oder eines Musik-Chips (z.B. für Musik, Kinderlieder, die Stimme der Mutter usw.). Als Geschenk- oder Werbeversion kann die Hülle mit personalisierten Sprüchen, Fotos versehen werden.

Die Thermoisolierung kann Naturschwamm, synthetischen Schwamm, Silikon, Polyester, Latex, Baumwolle und/oder Schaumstoff umfassen.

Die Thermoisolierung und die Oberhülle sind bevorzugt als separate, voneinander lösbare oder lösbar miteinander verbundene Komponenten ausgebildet.

Die Hülle kann eine Haltevorrichtung zum Halten der Hülle durch ein Kleinkind aufweisen, beispielsweise in Form von Stoffhenkeln, Griffen in Form von Bällen oder Ohren und/oder Löcher bzw. Vertiefungen verschiedener Größe.

Die Oberhülle weist insbesondere einen Verschluss zum wenigsten teilweisen Verschließen der Öffnung, zur Verkleinerung der Öffnung und/oder zum Verkleinern des Umfangs der Öffnung aufweist. Die Öffnung kann gleichzeitig die Öffnung sein, über die das Baby Zugang zu einem Teil der Flasche, insbesondere zum Sauger hat. Die Flasche kann von über die Öffnung in die Hülle eingeführt (oder herausgenommen) und die Öffnung anschließend so verkleinert werden, dass das Baby den Sauger benutzen, die Flasche jedoch nicht aus der Hülle heraus gleiten kann. Alternativ dazu kann die Hülle eine verschließbare Öffnung zum Ein- und Ausbringen der Flasche in bzw. aus der Hülle und eine zweite, separate Zugangsöffnung mit einer bestimmten festgelegten Größe für den Zugang zum Sauger während der Nahrungsaufnahme aufweisen.

Die Oberhülle kann auch einen Verschluss aufweisen, der so ausgebildet und angeordnet ist, dass die Mantelfläche der Oberhülle wenigstens teilweise geöffnet und verschlossen werden kann. So kann der Verschluss in Form eines Klettverschlusses ausgebildet sein und die gesamte Oberhülle öffnen und schließen, so dass das Schieben der Oberhülle über die Thermoisolierung erleichtert wird.

Natürlich kann die Hülle in verschiedenen Größen für verschiedene Flaschengrößen hergestellt werden. Sie kann mit einem Anhänger für den Kinderwagen, mit einem Milch-Temperaturanzeiger, und/oder mit einer kleinen Tasche für die Schnulleraufbewahrung ausgestattet sein.

### KURZE BESCHREIBUNG DER FIGUREN

Weitere Merkmale und Vorteile der Erfindung ergeben sich aus der nachfolgenden Beschreibung spezielle Ausführungsbeispiele anhand der Figuren. Es zeigen:
- Fig. 1a, 1b: eine Ansicht einer Hülle gemäß der vorliegenden Erfindung; und
- Fig. 2 bis 13: Ansichten weiterer Ausführungsformen der Erfindung.

### BESCHREIBUNG SPEZIELLER AUSFÜHRUNGSBEISPIELE

In der Figur 1a ist eine erste Ausführungsform der Erfindung dargestellt. Die Hülle weist hier eine im Wesentlichen zylindrische Außenkontur auf.

Die dargestellte thermoisolierende Hülle umfasst eine Thermoisolierung 1 aus einem weichen, isolierenden Material, z.B. Naturschwamm, Silikon, Polyester (Dicke: 1-3 Zentimeter), Schaumstoff u.ä. Das Isoliermaterial wird von einem Obermaterial 3 in Form einer Umhüllung aus Stoff, z.B. aus Baumwolle, Seide, synthetische Materialien, Elastan, aus Pflanzen wie Kokos, Mais usw. gewonnenes Material, Polyester, oder einer Kombination der genannten Materialien umschlossen (Dicke: 0,5-2 Zentimeter).

Die Hülle 1 weist einen Hohlraum zur Aufnahme eines Fläschchens 5 auf. An einer Stirnseite des Zylinders ist eine Öffnung 2 zum Einbringen und Entnehmen des Fläschchens 5 vorgesehen.

Mit dem Bezugszeichen 4 ist ein Verschluss bezeichnet, der die Öffnung 2 verengen bzw. teilweise verschließen kann, um das Hinausrutschen des Fläschchens 5 aus der Thermohülle 1 zu verhindern. Im vorliegenden Ausführungsbeispiel wird der Verschluss 4 durch eine Schnur gebildet, die entlang des Randbereichs der Öffnung 2 angeordnet ist und die Öffnung verengt, so dass die Flasche 5 entweder durch erhöhte Reibung gegen ein Herausgleiten aus der Aufnahme geschützt ist oder die Öffnung 2 durch das Zuziehen der Öffnung verkleinert wird, so dass der Schulterbereich 5a der Flasche 5 für die Öffnung 2 zu groß ist.

Vor dem Gebrauch wird zunächst ein Fläschchen 5, das sich außerhalb der Hülle befindet, mit Nahrung befüllt. Die eingefüllte Nahrung kann erwärmt oder warm gehalten werden.

Vor dem Einbringen der Flasche 5 in die Hülle wird die Oberhülle 3 über die Thermoisolierung 1 geschoben, sofern die beiden Komponenten der Hülle nicht miteinander verbunden sind. Falls die Nahrung nicht von der Mutter verabreicht wird, empfiehlt es sich, dass diese die Oberhülle 3 ca. einen Tag (24 Stunden) lang am Körper trägt, um den eigenen Körpergeruch in der Oberhülle 3 zu speichern.

Für den Gebrauch wird die Hülle, bestehend aus der Isolierung 1 und der Oberhülle 3, über das trinkfertig gemachte Fläschchen 5 geschoben, wobei der Fläschchensauger knapp über die Öffnung 2 herausragt, und mit dem Verschluss 4 gesichert wird. Die Temperatur des Fläschcheninhalts bleibt nun über einen ausreichenden Zeitraum (ca. 30 Minuten) annähernd konstant.

Das Baby kann die Anordnung aus Hülle und Flasche bei gesichertem Halt der Flasche in der Aufnahme in jeder denkbaren Position, insbesondere in der in der Figur 1b gezeigten horizontalen Trinkposition, halten. Wegen der relativ großen Außenabmessungen der Hülle ist dazu nicht unbedingt fremde Hilfe erforderlich. Außerdem ist die Flasche durch das linnerhalb der Oberhülle 3 angeordnete, weiche und flexible Isoliermaterial sicher und bruchgeschützt untergebracht.

Nach dem Ende der Nahrungsverabreichung kann das Fläschchen 5 in einfacher Weise aus der Thermohülle zur Reinigung und Wiederverwendung entfernt werden.

Besonders bevorzugte Materialien sowohl für das Isolationsmaterial 1 als auch für die Oberhülle 3 sind natürliche Materialien, die keine gesundheitsschädlichen Substanzen enthalten und bei dem Baby keine Allergien auslösen.

Die Figuren 2 bis 6 zeigen weitere Variationen der äußeren Form der Hülle, beispielsweise eine kegelstumpfförmige Ausführungsform (Figur 3), eine Form, die der Außengeometrie zweier an den Grundflächen zusammengesetzter Kegelstümpfe entspricht (Figur 4), eine rechteckige (Figur 5) oder quadratische Form, oder ein sich mittig verengender Zylinder (Figur 6).

Wichtig ist lediglich, dass die Form geeignet ist, so dass die Hülle mit der Flasche vom Baby selbstständig und ohne Verletzungsgefahr gehalten werden kann.

Jede Form kann auch Henkel 6, insbesondere aus einem flexiblen Material, z.B. dem Oberhüllenmaterial (Figur 7) oder Ohren 7 (Figur 8) zum Festhalten der Hülle durch das Baby während und zwischen der Nahrungsaufnahme aufweisen.

Statt der Schnur können auch andere Verschlüsse 4, beispielsweise ein (unter Umständen versteckter) Reißverschluss 4a (Figur 9), ein Druckknopf 4b (Figur 10), ein um die Öffnung 2 angeordnetes Elastikband 4c (Figur 11), ein Knopf 4d (Figur 12) oder ein Klettverschluss 4e zur Reduzierung des Umfangs der Öffnung 2 (Figur 13) vorgesehen sein.

Der Reißverschluss in Figur 9 zeigt eine Ausführungsform, bei der die Öffnung 2 einen kleineren Umfang aufweist als das Schulterteil 5a der Flasche 5. Das bedeutet, dass die Flasche 5 bei geschlossenem Reißverschluss 4a durch die Öffnung nicht hindurch treten kann. Der Reißverschluss 4a verschließt die Mantelfläche 3a der Oberhülle 3 im Wesentlichen entlang der gesamten Länge. Beim Öffnen kann die Isolierung 1 einfach in die Oberhülle 3 eingebracht werden. Statt des Reißverschlusses 4a können auch die anderen genannten Verschlüsse, z.B. Klettverschluss, Knopfreihe usw. zum Verschließen der Mantelfläche 3a vorgesehen sein.

Es wäre auch denkbar, zusätzlich zur Öffnung 2 für die Flasche 5 die Unterseite der Hülle mit einer Öffnung und einem entsprechenden Verschluss 4 zu versehen, in die die Isolierung 1 und die Flasche 5 eingeführt werden können.

Für sämtliche der Merkmale soll in verschiedenen Kombinationen Schutz beansprucht werden.

## Patentansprüche

1. Wärme- bzw. kälteisolierende Hülle für Flaschen (5), insbesondere für Babyfläschchen, umfassend eine Thermoisolierung (1) und eine die Thermoisolierung (1) umschließende Oberhülle (3), wobei die Hülle eine Aufnahme zur Aufnahme des Flasche (5) und eine Öffnung (2) zum Einbringen und/oder Herausnehmen der Flasche (5) aus der Hülle aufweist,
**dadurch gekennzeichnet, dass**
die Thermoisolierung (1) und/oder die Oberhülle (3) im Wesentlichen aus einem weichen, flexiblen Material hergestellt sind.

2. Wärme- bzw. kälteisolierende Hülle nach Anspruch 1,
**dadurch gekennzeichnet, dass**
die Hülle eine Außenkontur in Form zweier an ihren Grundflächen verbundener Kegel und/oder Kegelstümpfe aufweist.

3. Wärme- bzw. kälteisolierende Hülle nach Anspruch 1,
**dadurch gekennzeichnet, dass**
die Hülle eine im Wesentlichen runde oder ovale Außenkontur aufweist.

4. Wärme- bzw. kälteisolierende Hülle nach Anspruch 1,
**dadurch gekennzeichnet, dass**
die Hülle eine Außenkontur in Form eines Kegels bzw. eines Kegelstumpfes aufweist.

5. Wärme- bzw. kälteisolierende Hülle nach einem der vorhergehenden Ansprüche,
**dadurch gekennzeichnet, dass**
die Oberhülle (3) als Stoffumhüllung mit wenigstens einer Öffnung (2) ausgebildet ist.

6. Wärme- bzw. kälteisolierende Hülle nach einem der vorhergehenden Ansprüche,
**dadurch gekennzeichnet, dass**
die Thermoisolierung (1) Naturschwamm, synthetischen Schwamm, Silikon, Polyester, Latex, Baumwolle und/oder Schaumstoff umfasst.

7. Wärme- bzw. kälteisolierende Hülle nach einem der vorhergehenden Ansprüche,
**dadurch gekennzeichnet, dass**
die Thermoisolierung (1) und die Oberhülle (3) als separate, voneinander lösbare oder lösbar miteinander verbundene Komponenten ausgebildet sind.

8. Wärme- bzw. kälteisolierende Hülle nach einem der vorhergehenden Ansprüche,
**dadurch gekennzeichnet, dass**
die Hülle eine Haltevorrichtung zum Halten der Hülle durch ein Kleinkind aufweist.

9. Wärme- bzw. kälteisolierende Hülle nach einem der vorhergehenden Ansprüche,
**dadurch gekennzeichnet, dass**
die Oberhülle (3) einen Verschluss (4) zum wenigsten teilweisen Verschließen der Öffnung (2), zur Verkleinerung der Öffnung (2) und/oder zum Verkleinern des Umfangs der Öffnung (2) aufweist.

10. Wärme- bzw. kälteisolierende Hülle nach einem der vorhergehenden Ansprüche 1 bis 8,
**dadurch gekennzeichnet, dass**
die Oberhülle (3) einen Verschluss (4) aufweist, der so ausgebildet und angeordnet ist, dass die Mantelfläche der Oberhülle (3) wenigstens teilweise geöffnet und verschlossen werden kann.

## Geänderte Patentansprüche

### Geänderte Patentansprüche gemäss Regel 137(2) EPÜ.

**1.** Hülle für Flaschen (5), insbesondere für Babyfläschchen, umfassend eine Thermoisolierung (1) und eine die Thermoisolierung (1) umschließende Oberhülle (3), wobei die Hülle eine Aufnahme zur Aufnahme des Flasche (5) und eine Öffnung (2) zum Einbringen und/oder Herausnehmen der Flasche (5) aus der Hülle aufweist, wobei die Thermoisolierung (1) und/oder die Oberhülle (3) im Wesentlichen aus einem weichen, flexiblen Material hergestellt sind,
**dadurch gekennzeichnet, dass**
die Hülle wärme- bzw. kälteisolierend ausgebildet ist, und die Thermoisolierung (1) und die Oberhülle (3) lösbar miteinander verbunden sind.

**2.** Hülle nach Anspruch 1,
**dadurch gekennzeichnet, dass**
die Hülle eine Außenkontur in Form zweier an ihren Grundflächen verbundener Kegel und/oder Kegelstümpfe aufweist.

**3.** Hülle nach Anspruch 1,
**dadurch gekennzeichnet, dass**
die Hülle eine im Wesentlichen runde oder ovale Außenkontur aufweist.

**4.** Hülle nach Anspruch 1,
**dadurch gekennzeichnet, dass**
die Hülle eine Außenkontur in Form eines Kegels bzw. eines Kegelstumpfes aufweist.

**5.** Hülle nach einem der vorhergehenden Ansprüche,
**dadurch gekennzeichnet, dass**
die Oberhülle (3) als Stoffumhüllung mit wenigstens einer Öffnung (2) ausgebildet ist.

**6.** Hülle nach einem der vorhergehenden Ansprüche,
**dadurch gekennzeichnet, dass**
die Thermoisolierung (1) Naturschwamm, synthetischen Schwamm, Silikon, Polyester, Latex, Baumwolle und/oder Schaumstoff umfasst.

**7.** Hülle nach einem der vorhergehenden Ansprüche,
**dadurch gekennzeichnet, dass**
die Thermoisolierung (1) und die Oberhülle (3) als separate Komponenten ausgebildet sind.

**8.** Hülle nach einem der vorhergehenden Ansprüche,
**dadurch gekennzeichnet, dass**
die Hülle eine Haltevorrichtung zum Halten der Hülle durch ein Kleinkind aufweist.

**9.** Hülle nach einem der vorhergehenden Ansprüche,
**dadurch gekennzeichnet, dass**
die Oberhülle (3) einen Verschluss (4) zum wenigsten teilweisen Verschließen der Öffnung (2), zur Verkleinerung der Öffnung (2) und/oder zum Verkleinern des Umfangs der Öffnung (2) aufweist.

**10.** Hülle nach einem der vorhergehenden Ansprüche 1 bis 8,
**dadurch gekennzeichnet, dass**
die Oberhülle (3) einen Verschluss (4) aufweist, der so ausgebildet und angeordnet ist, dass die Mantelfläche der Oberhülle (3) wenigstens teilweise geöffnet und verschlossen werden kann.
